# EUROPÄISCHE PATENTSCHRIFT

(11) **EP 1 936 742 B1**
(45) Veröffentlichungstag und Bekanntmachung des Hinweises auf die Patenterteilung: **28.07.2010**
(21) Anmeldenummer: 06026334.0
(22) Anmeldetag: 19.12.2006
(51) Int. Cl.: H01R 4/24

(54) **Schneidklemmen-Anschlusseinrichtung**
Insulation-displacement terminal fitting
Connecteur à déplacement d'isolation

(43) Veröffentlichungstag der Anmeldung: 25.06.2008
(73) Patentinhaber: SIEMENS AKTIENGESELLSCHAFT, 80333 München (DE)
(72) Erfinder: Stein, Ulf, 64689 Grasellenbach (DE)

(56) Entgegenhaltungen:
- DE-A1- 19 700 600
- US-A- 5 785 548
- US-A- 6 152 760

## Beschreibung

Die Erfindung bezieht sich auf eine Schneidklemmen-Anschlusseinrichtung mit mindestens zwei benachbarten Schneidklemmen-Anschlüssen, die jeweils einen Drehgelenk-Hebel aufweisen.

Eine derartige Schneidklemmen-Anschlusseinrichtung ist beispielsweise in den Patentdokument US 5,785,548 offenbart. Sie umfasst mehrere Schneidklemmen-Anschlüsse, die jeweils einen zwischen zwei Positionen schwenkbaren Drehgelenk-Hebel aufweisen. Zwei in den Drehgelenk-Hebel eingeführte nicht abisolierter Leitungen werden durch Schwenken des Drehgelenk-Hebels mit feststehenden, messerförmigen Anschlusskörpern kontaktiert, die in rückseitige Kontaktieröffnungen des Drehgelenk-Hebels eintauchen und dabei die Leitungsisolierung aufschlitzen. Zwischen den hier dargestellten benachbarten Drehgelenk-Hebeln, die in einem gemeinsamen Gehäuse mit den Anschlusskörpern untergebracht sind, befindet sich jeweils ein Trennsteg. Um Raum zu sparen, gibt es Ausführungen ohne diesen Trennsteg, d. h. die Drehgelenk-Hebel sind dicht nebeneinander unter Bildung einer planaren Trennebene angeordnet.

Weitere entsprechend ausgeführte Schneidklemmen-Anschlusseinrichtungen sind den Dokumenten US 6,254,421 und US 6,406,324 zu entnehmen.

Der Erfindung liegt die Aufgabe zugrunde, eine Schneidklemmen-Anschlusseinrichtung der oben genannten Art dahingehend zu verbessern, dass durch Raumersparnis eine schmale Bauform ermöglicht wird, oder bei gleicher Baubreite mehr Schneidklemmen-Anschlüsse realisiert werden können.

Die Aufgabe wird dadurch gelöst, dass zwischen den Drehgelenk-Hebeln eine stufenförmige Trennebene besteht. Aufgrund der stufenförmigen Trennebene zwischen zwei oder mehreren benachbarten Drehgelenk-Hebeln ist es möglich, das Rastermass bei Anordnung von zwei oder mehreren Drehgelenk-Hebeln signifikant zu verringern.

Ist die Stufe der Trennebene gemäß Anspruch 2 bogenförmig ausgeführt, kann der Drehgelenk-Hebel geschwenkt und ein Verklemmen derselben verhindert werden.

Weiterhin ist es vorteilhaft, dass die Drehgelenk-Hebel jeweils eine Kontaktieröffnung aufweisen, die in den durch die Stufe jeweils gebildeten Eckbereich hineinreicht.

Ein Ausführungsbeispiel der Erfindung wird im Folgenden anhand einer Zeichnung näher erläutert. Es zeigen:
- FIG 1: einen Querschnittdarstellung eines Schneidklemmen-Anschlusses nach dem Stand der Technik,
- FIG 2: eine Draufsicht auf zwei benachbarte erfindungsgemäß ausgeführte Drehgelenk-Hebel von zwei Schneidklemmen-Anschlüssen,
- FIG 3: eine perspektivische Rückansicht der beiden erfindungsgemäßen Drehgelenk-Hebel gemäß FIG 2 und
- FIG 4: eine perspektivische Vorderansicht der erfindungsgemäßen, gegeneinander verschwenkten Drehgelenk-Hebel gemäß FIG 2 und 3.

FIG 1 zeigt im Querschnitt einen Schneidklemmen-Anschluss 1, der im Wesentlichen aus einem Gehäuse 2 und einem gegenüber diesem schwenkbaren Drehgelenk-Hebel 3 zusammengesetzt ist. Ziel ist es, eine nicht abisolierte Leitung 4 mit einem im Gehäuse 2 fixierten, messerförmigen Anschlusskörper 5 zu kontaktieren. Hierzu wird die Leitung 4 in der hier dargestellten oberen Position zunächst in den Drehgelenk-Hebel 3 eingeführt. Durch Verschwenken des Drehgelenk-Hebels 3 in die untere Position taucht der messerförmige Anschlusskörper 5 in eine an der Unterseite des Drehgelenk-Hebels 3 gelegene Kontaktieröffnung 6 ein, wobei durch Aufschlitzung der Leitungsisolierung die Kontaktierung erreicht wird.

Eine Schneidklemmen-Anschlusseinrichtung umfasst mehrere solcher Schneidklemmen-Anschlüsse. Die Drehgelenk-Hebel benachbarter Schneidklemmen-Anschlüsse liegen dicht beieinander und bilden nach dem Stand der Technik eine planare Trennebene.

Erfindungsgemäß wird die Trennebene stufenförmig ausgebildet, wie in den FIG 2, 3 und 4 dargestellt.

FIG 2 zeigt in einer Draufsicht zwei benachbarte Drehgelenk-Hebel 3 mit einer stufenförmigen Trennebene 7.

Aus der perspektivischen Rückansicht von zwei Drehgelenk-Hebeln 3 gemäß FIG 3 ist ersichtlich, dass jeder Drehgelenk-Hebel an seiner Unterseite zwei versetzt angeordnete Kontaktieröffnungen 6 aufweist. Die Stufe 8 in der Trennebene 7 schafft für jeden Drehgelenk-Hebel 3 einen Eckbereich, in den eine seiner beiden Kontaktieröffnungen 6 hineinreicht. Somit ergibt sich auch an der Trennebene 7 eine Anordnung der Kontaktieröffnungen 6 mit optimaler Raumausnutzung.

Um ein Verschwenken der Drehgelenk-Hebel 3 zu ermöglichen, ist die Stufe 8 der Trennebene 7 bogenförmig ausgeführt, wobei das Bogenzentrum mit dem Drehmittelpunkt des Drehgelenk-Hebels 3 übereinstimmt. Bei der Einarbeitung der stufenförmigen Trennebene sind Mindestwandstärken zu beachten, die von den jeweiligen Werkstoffparametern abhängig sind.

## Patentansprüche

1. Schneidklemmen-Anschlusseinrichtung mit zwei benachbarten Schneidklemmen-Anschlüssen, die jeweils einen Drehgelenk-Hebel (3) aufweisen, **dadurch gekennzeichnet, dass** zwischen den Drehgelenk-Hebeln (3) eine stufenförmige Trennebene (7) besteht.

2. Schneidklemmen-Anschlusseinrichtung nach Anspruch 1, **dadurch gekennzeichnet, dass** die Trennebene (7) eine bogenförmige Stufe (8) aufweist.

3. Schneidklemmen-Anschlusseinrichtung nach Anspruch 2, **dadurch gekennzeichnet, dass** die Drehgelenk-Hebel (3) jeweils eine Kontaktieröffnung (6) aufweisen, die in den durch die Stufe (8) gebildeten Eckbereich hineinreicht.

## Claims

1. Insulation displacement terminal connecting device with two adjacent insulation displacement terminal connectors, each having a swivel joint lever (3), **characterised in that** a stepped separating plane (7) is present between the swivel joint levers (3) .

2. Insulation displacement terminal connecting device according to claim 1, **characterised in that** the separating plane (7) has a curved step (8).

3. Insulation displacement terminal connecting device according to claim 2, **characterized in that** the swivel joint levers (3) each have a contact opening (6), which extends into the angle region formed by the step (8).

## Revendications

1. Dispositif de connexion autodénudant en deux bornes voisines autodénudantes, qui ont respectivement un levier ( 3 ) à articulation tournante, **caractérisé en ce qu'**il y a un plan ( 7 ) de séparation en forme de palier entre les leviers ( 3 ) à articulation tournante.

2. Dispositif de connexion autodénudant suivant la revendication 1, **caractérisé en ce que** le plan ( 7 ) de séparation a un palier ( 8 ) en forme d'arc.

3. Dispositif de connexion autodénudant suivant la revendication 2, **caractérisé en ce que** les leviers ( 3 ) à articulation tournante ont respectivement une ouverture ( 6 ) de mise en contact, qui atteint la zone de coin formée par le palier ( 8 ).
